# EUROPÄISCHE PATENTSCHRIFT

(11) **EP 1 404 601 B1**
(45) Veröffentlichungstag und Bekanntmachung des Hinweises auf die Patenterteilung: **29.10.2008**
(21) Anmeldenummer: 02750774.8
(22) Anmeldetag: 06.06.2002
(51) Int. Cl.: B65H 23/24, B65H 23/32, B65H 20/10

(54) **VORRICHTUNGEN ZUM WENDEN EINER BAHN**
DEVICE FOR TURNING A WEB
DISPOSITIF POUR RETOURNER UNE BANDE

(30) Priorität: 15.06.2001 DE 10128823
(43) Veröffentlichungstag der Anmeldung: 07.04.2004
(73) Patentinhaber: Koenig & Bauer Aktiengesellschaft, 97080 Würzburg (DE)
(72) Erfinder: MICHALIK, Horst, Bernhard, 97204 Höchberg (DE); HARTMANN, Manfred, Wolfgang, 97725 Elfershausen (DE)
(74) Vertreter: Stiel, Jürgen
(86) Internationale Anmeldenummer: PCT/DE2002/002057
(87) Internationale Veröffentlichungsnummer: WO 2002/102695

(56) Entgegenhaltungen:
- WO-A-98/56702
- DE-A- 3 914 310
- DE-A- 19 723 749
- NL-A- 7 807 348
- US-A- 3 127 080
- US-A- 4 043 495
- US-A- 4 059 241

## Beschreibung

Die Erfindung betrifft Vorrichtungen zum Wenden einer Bahn gemäß dem Oberbegriff der Ansprüche 1 oder 2.

Durch die DE 195 02 240 C2 ist eine Papierbahnwendeeinrichtung in Verbindung mit einer Papierbahneinzugseinrichtung bekannt geworden, mittels welcher ein Anfang einer Papierbahn über eine Wendestange gefördert wird. Die Wendestange ist von einer mantelartigen Papierbahnführung umgeben. Die mantelartige Papierbahnführung weist Blaslöcher auf, durch welche der Papierbahnanfang auf seiner wendestangenfernen Seite beblasen und um die Wendestange gedrückt wird.

Die DE 197 23 749 A1 beschreibt eine Leitwalze mit unmittelbar davor angeordneten Saugbändern.

Die DE 39 14 310 C2 zeigt eine Wendestange mit einer Leiteinrichtung. Diese Leiteinrichtung weist mehrere Saugkammern auf.

Die DE 43 35 473 A1 offenbart eine Wendeeinrichtung mit Transportmitteln, die gemeinsam quer zur Transportrichtung bewegbar sind.

Die als nächstliegender Stand der Technik angesehene US 4 019 241 offenbart eine Wendestange gemäss dem Oberbegriff der Ansprüche 1 und 2.

Der Erfindung liegt die Aufgabe zugrunde, Vorrichtungen zum Wenden einer Bahn zu schaffen, die eine Bahn sicher um eine Wendestange führen.

Die Aufgabe wird erfindungsgemäß durch die Merkmale der Ansprüche 1 oder 2 gelöst.

Die mit der Erfindung erzielbaren Vorteile bestehen insbesondere darin, dass eine ankommende Bahn mit Einzugsgeschwindigkeit von den regelbar angetriebenen Saugbändern angesaugt und sicher einer Leiteinrichtung zugeführt wird. In der Leiteinrichtung wird die Bahn problemlos um die Wendestange geführt, wobei der Einlauf zur und der Auslauf von der Leiteinrichtung durch regelbare Blasluftdüsen oder -löcher beblasbar ausgebildet ist.

Durch Kombination von linken und rechten Wendeeinheiten, welche quer zur Maschinenlängsachse verfahrbar sind, können alle produktionsbedingten Bahnwege abgedeckt werden.

Ein Ausführungsbeispiel der Erfindung ist in der Zeichnung dargestellt und wird im folgenden näher beschrieben.

Es zeigen:
- Fig. 1: eine Draufsicht auf eine Wendeeinrichtung mit zwei Wendeeinheiten;
- Fig. 2: eine Ansicht A auf eine linke Wendeeinheit nach Fig. 1, teilweise geschnitten;
- Fig. 3: eine Ansicht B nach Fig. 1, teilweise geschnitten, wobei die linke und rechte Wendeeinheit der Wendeeinrichtung in Arbeitsstellung befindlich ist;
- Fig. 4: eine Wendeeinheit mit aufgeklappter Leiteinrichtung, z. B. für Bay-Window-Betrieb;
- Fig. 5: eine Wendeeinheit mit aufgeklappter Leiteinrichtung, z. B. für einen Geradeauslauf der Bahn.

Eine Wendeeinrichtung besteht aus einer oder mehreren, z. B. zwei Wendeeinheiten 01; 02. Die Wendeeinheiten 01; 02 sind in Querrichtung C zur Maschinenlängsachse 03 hin- und herverfahrbar angeordnet. Jede Wendeeinheit 01; 02 ist in einer anderen Ebene, z. B. einer obenliegenden Ebene D für die Wendeeinheit 01 und einer parallel dazu verlaufenden darunter liegenden Ebene E für die Wendeeinheit 02, angeordnet.

Die Wendeeinheiten 01; 02 sind jeweils auf einem Gestell 04 bzw. 06 angeordnet, welches beidseitig, z. B. in Laufschienen 07; 08 bzw. 09; 11 belagert und mittels Linearantrieben verfahrbar ist. Die Linearantriebe bestehen z. B. aus gestellfest gelagerten, drehbaren Gewindespindeln 33; 34 mit nicht dargestellten Motorantrieben zum Verfahren der Wendeeinheiten 01; 02 in Querrichtung C zur Maschinenlängsachse 03.

Jede Wendeeinheit 01; 02 weist in Bahnlaufrichtung F einer Bahn 12, z. B. einer Papierbahn 12 gesehen, einer Transporteinrichtung 13, z. B. einen Bahnzufuhr-Saugtisch 13, eine luftumspülbare Wendestange 14 bzw. 20 mit einer diese teilweise umgebende Leiteinrichtung 15, z. B. einer Papierleitkammer 15 sowie einer Transporteinrichtung 16, z. B. einen Bahnabfuhr-Saugtisch 16 auf.

Der Bahnzufuhr-Saugtisch 13 sowie der Bahnabfuhr-Saugtisch 16 jeder Wendeeinheit 01; 02 besteht jeweils aus einem im verfahrbaren Gestell 04 bzw. 06 angeordneten papierbahnbreiten, mit Löchern 17 versehenen unterdruckbeaufschlagbaren oberen bzw. unteren Saugkasten 18; 19 mit Luftanschluss 25; 30. Jeder der Saugkästen 18; 19 weist mehrere, z. B. vier jeweils mit ihrem Obertrum 21 auf der Oberfläche 22 der Saugkästen 18; 19 reibschlüssig bewegbare, endlos umlaufende, von einem drehzahlregelbaren Motor 23 bzw. 24 antreibbare Saugbänder 26; 27 auf. Die Saugbänder 26; 27 sind mit Löchern 31 versehen und verlaufen parallel und beabstandet zueinander über Umlenkwalzen 28; 29. Die Saugbänder 26; 27 laufen jeweils mit ihrem Obertrum 21 in Bahnlaufrichtung F der Papierbahn 12 um. Stets steht eine Anzahl Löcher 31 mit den unter den Saugbändern 26; 27 in den Saugkästen 18; 19 befindlichen Löchern 17 in Wirkverbindung.

Dadurch ist gesichert, dass der Anfang der einzuziehenden Papierbahn 12 stets angesaugt wird.

Der Bahnzufuhr-Saugtisch 13 endet vor der Wendestange 14. Die Wendestange 14 ist bekannter weise rohrförmig ausgebildet und wird von ihrem Innenraum her mit Blasluft beaufschlagt, welche über in radialer Richtung weisende Löcher 32 über einen Umfang von 180° austreten und eine Papierbahn 12 somit während des Einziehvorganges gefördert und nachfolgend während des Produktionsprozesses gleiten kann.

In Bahnlaufrichtung F einer Papierbahn 12 gesehen schließt sich nach der Wendestange 14 der Bahnabfuhr-Saugtisch 16 an, welcher zum Bahnzufuhr-Saugtisch 13 um 90° versetzt angeordnet ist.

Die die Wendestange 14 umgebende Papierleitkammer 15 wird an ihrem Umfang durch eine die Wendestange 14 in einem radialen Abstand g, koaxial zum Blasbereich der Wendestange 14 angeordnete rinnenförmige Zwischenwand 36 begrenzt, in welcher Löcher 37 eingebracht sind.

Die Zwischenwand 36 grenzt an eine Saugkammer 38, welche wiederum in einem radialen Abstand g 180° koaxial von einem rinnenförmigen Gehäuse 39 umgeben ist. Die Saugkammer 38 ist mit einer Saugleitung 41 verbunden, welche zu einer nicht dargestellten Saugluftstation führt.

Das die Papierbahn 12 fördernde Obertrum 21 der Saugbänder 26; 27 ist auf seiner die Papierbahn 12 fördernden Seite und in papierleitkammernähe blasluftbeaufschlagbar ausgebildet. Dies geschieht durch eine in der Nähe der Papierleitkammer 15, d. h. über dem Ende des Bahnzufuhr-Saugtisches 13 bzw. des Anfanges des Bahnabfuhr-Saugtisches 16 über dem Saugband 26; 27 befindlichen Blaskammem 42; 43. Dabei befindet sich ein mit Löchern 40 versehenes Blaskammerblech 45; 50 in einem Abstand g über dem Saugband 26; 27. Die Blaskammern 42; 43 sind jeweils mit flexiblen Blasluftleitungen 44; 46 verbunden.

Die Blaskammern 42; 43 können jeweils durch eine Verlängerung der Zwischenwand 36 sowie des rinnenförmigen Gehäuses 39 gebildet sein, wobei zwischen der Saugkammer 38 und dem Blaskammem 42; 43 eine Trennwand 47; 48 eingesetzt ist.

Die Vorrichtungen zum Wenden einer Bahn funktioniert wie folgt:
Die nach Fig. 1 und 3 in die Wendeeinheit 01 einlaufende Spitze der Papierbahn 12 wird von den angetriebenen Saugbändern 26 des Bahnzufuhr-Saugtisches 13 übernommen und dem von der Blaskammer 42 beblasenem Eingang der Papierleitkammer 15 zugeführt. Die beblasene Wendestange 14 lenkt den Anfang der Papierbahn 12 zu dem von der Blaskammer 43 beblasenen Ausgang der Papierleitkammer 15 und übergibt den Anfang der Papierbahn 12 nachfolgend den Saugbändern 27 des Bahnabfuhr-Saugtisches 16 zur Weitergabe an die Wendeeinheit 02.

Dort wird die Papierbahn 12 in gleicher Weise gefördert, so dass diese um 180° gewendet und bahnbreitenversetzt die Wendeeinheiten 01; 02 verlassen kann.

Außerhalb des Papierbahneinzugsvorganges, d. h. während der Produktion kann die Saugkammer 38 in Betrieb genommen werden, so dass der anfallende Papierstaub abgesaugt werden kann.

Nach einem anderen Ausführungsbeispiel ist die in Fig. 4 und 5 gezeigte einteilige Papierleitkammer 15 sowie die Saugkammer 38 zweiteilig ausgebildet. Es sind zwei halblange, d. h. jeweils 90° getrennt die Wendestange 14 oder 20 umgebende Zwischenwände 49; 51 vorgesehen, so dass zwei Saugkammern 52; 53 entstehen, die jeweils von zwei äußeren Gehäusen 54; 56 begrenzt werden. Somit ist für jede Saugkammer 52; 53 eine separate Saugleitung 57; 58 erforderlich.

Mittels eines Schanieres 59 und eines nicht dargestellten Antriebes, z. B. mittels eines Arbeitszylinders oder von Hand ist eine der beiden Saugkammern 52; 53 in einem Winkel α von 180° in eine wendestangenferne Ruhestellung H verschwenkbar.

So kann die Papierbahn 12 nach Fig. 4 bereits nach einer Umschlingung der Wendestange 14 von 90° die Mantelfläche der Wendestange 14 verlassen.

Nach Fig. 5 ist die Saugkammer 52 um den Betrag des Winkels α von 180° nach unten geklappt, so dass die Papierbahn 12 geradeaus laufen kann, z. B. für Bay-Window-Führung oder Mischbetriebs von Papierbahnen.

### Bezugszeichenliste

- 01: Wendeeinheit
- 02: Wendeeinheit
- 03: Maschinenlängsachse
- 04: Gestell (01)
- 05: -
- 06: Gestell (02)
- 07: Laufschiene (01)
- 08: Laufschiene (01)
- 09: Laufschiene (02)
- 10: -
- 11: Laufschiene (02)
- 12: Bahn, Papierbahn
- 13: Transporteinrichtung, Bahnzufuhr-Saugtisch
- 14: Wendestange (01)
- 15: Leiteinrichtung, Papierleitkammer
- 16: Transporteinrichtung, Bahnabfuhr-Saugtisch
- 17: Loch (18; 19)
- 18: Saugkasten, oberer (01; 02)
- 19: Saugkasten, unterer (01; 02)
- 20: Wendestange (02)
- 21: Obertrum (26; 27)
- 22: Oberfläche (18; 19)
- 23: Motor (26)
- 24: Motor (27)
- 25: Luftanschluß (18)
- 26: Saugband (18)
- 27: Saugband (19)
- 28: Umlenkwalze (18; 19)
- 29: Umlenkwalze (18; 19)
- 30: Luftanschluß (19)
- 31: Loch (26; 27)
- 32: Loch (14)
- 33: Gewindespindel (04)
- 34: Gewindespindel (06)
- 35: -
- 36: Zwischenwand
- 37: Loch(36)
- 38: Saugkammer
- 39: Gehäuse (38)
- 40: Löcher (45)
- 41: Saugleitung (38)
- 42: Blaskammer
- 43: Blaskammer
- 44: Blasluftleitung (42)
- 45: Blaskammerblech (42)
- 46: Blasluftleitung (43)
- 47: Trennwand (38; 42)
- 48: Trennwand (38; 43)
- 49: Zwischenwand
- 50: Blaskammerblech (43)
- 51: Zwischenwand
- 52: Saugkammer
- 53: Saugkammer
- 54: Gehäuse (52)
- 55: -
- 56: Gehäuse (53)
- 57: Saugleitung (52)
- 58: Saugleitung (52)
- 59: Scharnier

- A: Ansicht
- B: Ansicht
- C: Querrichtung
- D: Ebene, obere (01)
- E: Ebene, untere (02)
- F: Bahnlaufrichtung (12)
- H: Ruhestellung (52 oder 53)

- g: Abstand

- α: Winkel

## Patentansprüche

1. Vorrichtung zum Wenden einer Bahn (12) mit mindestens einer Wendestange (14; 20) und einer unmittelbar vor der Wendestange (14; 20) angeordneten Transporteinrichtung (13), **dadurch gekennzeichnet, dass** die Transporteinrichtung (13) Saugbänder (26; 27) aufweist und dass unmittelbar nach der Wendestange (14; 20) eine weitere Transporteinrichtung (16) mit Saugbändern (26; 27) angeordnet ist.

2. Vorrichtung zum Wenden einer Bahn (12) mit mindestens einer Wendestange (14; 20) und einer unmittelbar vor der Wendestange (14; 20) angeordneten Transporteinrichtung (13), **dadurch gekennzeichnet, dass** die Transporteinrichtung (13) Saugbänder (26; 27) aufweist und dass die Transporteinrichtung (13) quer zur Bahnlaufrichtung (F) der Bahn (12) relativ zur Wendestange (14; 20) ortsveränderbar ist.

3. Vorrichtung nach Anspruch 1 oder 2, **dadurch gekennzeichnet, dass** jede Transporteinrichtung (13; 16) jeweils einen bahnbreiten, mit Löchern (17) versehenem unterdruckbeaufschlagbaren Saugkasten (18; 19) aufweist, wobei mehrere auf seiner Oberfläche (22) in Bahnlaufrichtung (F) antreibbare, endlos umlaufende, voneinander beabstandete und parallel zueinander angeordnete perforierten Saugbändern (26; 27) angeordnet sind, welche wechselweise mit den Löchern (17) des Saugkastens (18; 19) in Wirkverbindung stehen.

4. Vorrichtung nach Anspruch 1, **dadurch gekennzeichnet, dass** die Saugkammer (52; 53) relativ zur Wendestange (14; 20) ortsveränderbar ist.

## Claims

1. Apparatus for turning a web (12) with at least one turner bar (14; 20) and a conveying device (13) arranged immediately upstream of the turner bar (14; 20), **characterized in that** the conveying device (13) has suction belts (26; 27), and a further conveying device (16) with suction belts (26; 27) is arranged immediately downstream of the turner bar (14; 20).

2. Apparatus for turning a web (12) with at least one turner bar (14; 20) and a conveying device (13) arranged immediately upstream of the turner bar (14; 20), **characterized in that** the conveying device (13) has suction belts (26; 27), and the conveying device (13) is displaceable transversely to the running direction (F) of the web (12) relative to the turner bar (14; 20).

3. Apparatus according to Claim 1 or 2, **characterized in that** each conveying device (13; 16) has in each case a suction box (18; 19) which is the width of a web and is provided with apertures (17) and which is capable of being acted upon with under-pressure, wherein a plurality of endlessly circulating perforated suction belts (26; 27) are provided which are capable of being driven on the surface (22) of the said suction box (18; 19) in the running direction (F) of the web and are arranged at a distance from one another and parallel to one another and which are operatively connected in an alternating manner to the apertures (17) of the suction box (18; 19).

4. Apparatus according to Claim 1, **characterized in that** the suction chamber (52; 53) is displaceable relative to the turner bar (14; 20).

## Revendications

1. Dispositif pour retourner une bande (12), comprenant au moins une barre de retournement (14 ; 20) et un dispositif de transport (13), disposé immédiatement avant la barre de retournement (14 ; 20), **caractérisé en ce que** le dispositif de transport (13) présente des bandes aspirantes (26 ; 27), et **en ce que**, immédiatement après la barre de retournement (14 ; 20), est disposé un autre dispositif de transport (16), muni de bandes aspirantes (26 ; 27).

2. Dispositif pour retourner une bande (12), comprenant au moins une barre de retournement (14 ; 20) et un dispositif de transport (13), disposé immédiatement avant la barre de retournement (14 ; 20), **caractérisé en ce que** le dispositif de transport (13) présente des bandes aspirantes (26 ; 27), et **en ce que** le dispositif de transport (13) est susceptible d'être déplacé par rapport à la barre de retournement (14 ; 20), transversalement par rapport à la direction de défilement de bande (F) de la bande (12).

3. Dispositif selon la revendication 1 ou 2, **caractérisé en ce que** chaque dispositif de transport (13 ; 16) présente respectivement un caisson d'aspiration (18 ; 19) faisant la largeur de la bande, susceptible d'être sollicité par un vide et muni de trous (17), sachant que sont disposées plusieurs bandes aspirantes (26 ; 27) perforées, espacées les unes des autres et disposées parallèlement entre elles, circulant sans fin, susceptibles d'être entraînées dans la direction de défilement de bande (F) sur sa surface (22), en étant placées alternativement en liaison fonctionnelle avec les trous (17) du caisson aspirant (18 ; 19).

4. Dispositif selon la revendication 1, **caractérisé en ce que** les chambres d'aspiration (52 ; 53) sont déplaçables par rapport à la barre de retournement (14 ; 20).
